# EUROPÄISCHE PATENTSCHRIFT

(11) **EP 1 706 275 B1**
(45) Veröffentlichungstag und Bekanntmachung des Hinweises auf die Patenterteilung: **08.06.2011**
(21) Anmeldenummer: 05702301.2
(22) Anmeldetag: 18.01.2005
(51) Int. Cl.: B41J 2/175

(54) **TINTENPATRONE FÜR TINTENSTRAHLDRUCKER**
INK CARTRIDGE FOR AN INK-JET PRINTER
CARTOUCHE D'ENCRE POUR IMPRIMANTE A JET D'ENCRE

(30) Priorität: 19.01.2004 JP 2004010235; 19.01.2004 JP 2004010236
(43) Veröffentlichungstag der Anmeldung: 04.10.2006
(73) Patentinhaber: Ninestar Image Co, Ltd, NL-3641 RR Mijdrecht (NL)
(72) Erfinder: WU, Jun, Zhong, Guangdong 519075 (CN); ZENG, Yang, Yun, Guangdong 519075 (CN); YU, Yi, Ding, Guangdong 519075 (CN)
(74) Vertreter: Hanna, Peter William Derek
(86) Internationale Anmeldenummer: PCT/IB2005/000140
(87) Internationale Veröffentlichungsnummer: WO 2005/077659

(56) Entgegenhaltungen:
- EP-A- 0 598 481
- FR-A- 2 470 956
- US-B1- 6 419 350

## Beschreibung

Die Erfindung bezieht sich auf eine Tintenpatrone für Tintenstrahldrucker.

Auf dem Markt sind zur Zeit zwei Typen von Tintenpatronen für Tintenstrahldrucker bekannt. Bei den einen kommen eine poröse Substanz oder Fiberbündel zur Anwendung, um zum einen das Auslecken von Tinte zu verhindern und zum anderen eine gleichmäßige Abgabe der Tinte zu erreichen. Die anderen benutzen ein Einweg-Ventil und eine den Druck justierende Anordnung mit Fiber innerhalb der Patrone, um die gleichmäßige Abgabe der Tinte zu steuern.

Diese Tintenpatronen haben folgende Nachteile:
Die poröse Substanz und die Fiber beanschpruchen einigen Raum innerhalb des Tintenbehälters, wodurch der Druckertrag gemindert wird. Eine bestimmte Menge an Tinte verbleibt in der porösen Substanz und den Fibern. Tinte wird so vergeudet, was auch nicht gut für die Umwelt ist. Auch neigt die Tinte dazu, nach Gebrauch der Patrone aus der Abgabeöffnung auszulecken.

Aus der US6,419,350 ist ein Tintenbehälter mit einem Absorptionsglied zur Aufnahme von Tinte bekannt, wobei der Tintenbehälter weiterhin eine Pufferzone zur temporären Aufnahme der Tinte und einen zur Atmosphäre offenen Anschluss enthält.

Der Erfindung liegt die Aufgabe zugrunde, eine leicht herzustellende und hoch effiziente Tintenpatrone für Drucker zu schaffen. Diese neue Tintenpatrone soll eine zuverlässige und beständige Abgabe der Tinte gewährleisten und die Ausführung des Druckvorgangs steuern.

Die Aufgabe wird durch die im Patentanspruch 1 angegebenen Merkmale vorrichtungsmäßig gelöst.

Dies wird erfindungsgemäß erreicht durch ein Tinten-Versorgungssystem, das aus einer dünnen und langen Fiber um die Tintenaustrittsöffnung, einen sich von oben nach unten erstreckenden und aus einem elastischen Teil oder Material bestehenden Hebel und einem nach Art eines Labyrinths verlaufenden Kapillarröhrchen besteht.

Die dunne und lange Fiber ist von der Spitze bis zum Ende zusammengefügt und erstreckt sich bis zur Tintenaustrittsöffnung, die fest in der Patrone fixiert ist.

Das nach Art eines Labyrinths verlaufende Kapillarröhrchen und die zugehörige Anordnung garantiern, dass die Tinte unter normalen bzw. Ausgangsbedingungen nicht zu der dünnen und langen Fiber gelangen kann.

Am Ende der dünnen und langen Fiber und des nach Art eines Labyrinths verlaufenden Kapillarröhrchens besteht genügend weiter Raum.

Der an der Patrone befestigte Hebel besteht aus einer elastischen Komponente, die von der Spitze bis zum Ende zusammengefügt ist.

Der Anfangsabschnitt des nach Art des Labyrinths verlaufenden Kapillarröhrchens ist am untersten Punkt des Tintentanks angeordnet.

Durch die dünne und lange Fiber kann die neue Tintenpatrone für eine zuverlässige und gleichmäßige Versorgung mit Tinte sorgen und die Ausführung des Druckvorgangs gleichmäßig steuern.

Dafür umfasst die Tintenpatrone ein Luft-Labyrinth, eine Anordnung, die gegen das Lecken der Tinte absichert, ein nach Art eines Labyrinths verlaufendes Kapillarröhrchens,eine dünne und lange Fiber, einen Tintentank, einen Hebel usw. Bevor die Patrone in den Drucker eingesetzt wird, muss das Luft-Labyrinth geöffnet werden. Die Luft gelangt durch die das Lecken von Tinte verhindernde Anordnung in den Tintentank. Im Tintentank herrscht normaler Luftdruck. Nach dem Einsetzen der Tintenpatrone drückt die dünne, lange Fiber fest gegen die Düse des Druckkopfs. Währenddessen sind die Austrittsöffnung der Patrone und der Druckkopf dicht verschlossen. Wenn der Druckvorgang beginnt, versorgt die dünne und lange Fiber den Druckkopf gleichmäßig mit Tinte. Die Tinte konnte aus dem Tintentank durch das nach Art eines Labyrinths verlaufende Kapillarröhrchen infolge des Drucks, der auch die richtige Menge an Tinte innerhalb der Fiber garantiert, in die Fiber gelangen. Die Luft gelangt durch das Luft-Labyrinth in den Tintentank.

Vorteilhaft wird der Druck innerhalb des Tintentanks in einem engen, begrenzten Bereich gehalten, was die Druckreichweite oder Druckausbeute erhöht und die Herstellungskosten reduziert. Außerdem wird der Verbrauch und vor allem der Verlust an Tinte vermindert, was auch dem Umweltschutz zugute kommt. Die neue Tintenpatrone ist gut für die Massenfertigung bei garantierter Qualität geeignet.

Die Erfindung wird im folgenden anhand von anhangenden Zeichnungen beschrieben, es zeigen
Fig. 1 einen Schnitt durch die Tintenpatrone, gesehen von einer Breitseite,
Fig. 2 die Draufsicht auf die eine, nach Fig. 1 obere Schmalseite der Patrone,
Fig. 3a die in den Halter eines Druckers eingesetzte Patrone,
Fig. 3b eine Stellung der Tintenpatrone, während sie in den Halter eines Druckers eingesetzt wird und
Fig. 4 einen Schnitt durch die in den Halter eines Druckers eingesetzte Tintenpatrone, gesehen von ihrer anderen Breitseite.

Wie aus der Zeichnung zu erkennen ist, weist die Tintenpatrone als für die Erfindung wichtige Komponenten einen Hebel 1,einen Tintenbehälter oder Tintentank 2, ein Kapillarröhrchen 3, das nach Art eines Labyrinths verläuft, eine dünne und lange Fiber 4, eine obere Abdeckung 5, eine Austrittsöffnung 6, eine Anordnung 7, die gegen das Lecken der Tinte sichert, ein Luft-Labyrinth 8 und eine Tinten-Füllöffnung 9 in Form einer Düse 9 am Druckkopf auf. Bevor die Tintenpatrone in den Drucker eingesetetzt wird, muß das Luft-Labyrinth 8 geöffnet werden. Die Luft strömt dann in den Tintentank 2, und zwar durch die Anordnung 7, die gegen das Lecken von Tinte absichert, und auch einen normalen Luftdruck im Tintentank 2 aufrechterhält. Nachdem die Tintenpatrone in dem dafür vorgesehenen Halter 10 eines Druckers eingesetzt ist (vergl. Fig. 3a und 3b), druckt die dünne und lange Figer 4 fest gegen die Düse 9 des Druckkopfs. Die Austrittsöffnung 6 der Tintenpatrone und des Druckkopfs ist währenddessen dicht verschlossen. Wenn die Tintenpatrone zu arbeiten beginnt, befördert die dünne und lange Fiber 4 die Tinte gleichmäßig zum Druckkopf. Gleichzeitig befindet sich der Tintentank 2 unter einem leichten Luftdruck, und die Tinte kann zu der dünnen und langen Fiber 4 durch das sich im Verlauf nach Art eines Labyrinths windende Kapillarröhrchen 3 gelangen, welches die richtige Menge an Tinteninhalt in der dünnen und langen Fiber 4 gewährleistet. Die Luft gelangt durch das Luft-Labyrinth 8 in den Tintentank 2.

### Bezugszeichenliste:

- 1: Hebel
- 2: Tintentank
- 3: Kapillarröhrchen mit labyrinthischem Verlauf
- 4: dünne und lange Fiber
- 5: obere Abdeckung
- 6: Austrittsöffnung
- 7: gegen das Auslecken von Tinte sichernde Anordnung
- 8: Luft-Labyrinth
- 9: Tinten-Füllöffnung, Düse
- 10: Halter

## Patentansprüche

1. Tintenpatrone für Tintenstrahldrucker, einschließlich eines Tinten-Versorgungssystems, bestehend aus einer dünnen und langen Fiber (4) um die Tinten-Austrittsöffnung (6) und einen Tintentank (2) der, wenn in einen Halter eines Druckers eingesetzt, eine obere Abdeckung (5) aufweist, **dadurch gekennzeichnet, dass** es weiterhin ein nach Art eines Labyrinths verlaufendes Kapillarrhröchen (3) umfasst, wobei das nach Art eines Labyrinths verlaufende Kapillarröhrchen so ausgebildet ist, dass unter einem Luftdruck, Tinte von einem am untersten Punkt des in den Halter des Druckers eingesetzten Tintentanks befindlichen Anfangsabschnitts des Kapillarröhrchens durch das nach Art eines Labyrinths verlaufende Kapillarröhrchen zu der dünnen und langen Fiber befördert wird.

2. Tintenpatrone nach Anspruch 1, **dadurch gekennzeichnet, dass** die dünne und lange Fiber (4) zusammengefügt ist und sich von der oberen Abdeckung bis zur Tinten-Austrittsöffnung (6) erstreckt, die fest in der Patrone fixiert ist.

3. Tintenpatrone nach Anspruch 1, **dadurch gekennzeichnet, dass** das nach Art eines Labyrinths verlaufende Kappillarröhrchen (3) und eine zugehörige, gegen das Lecken der Tinte absichernde, Anordnung (7) derart ausgebildet ist, dass die Tinte unter einem geschlossenem Luft-Labyrinth (8) nicht zu der dünnen und langen Fiber (4) gelangen kann.

4. Tintenpatrone nach Anspruch 1, **dadurch gekennzeichnet, dass** am Ende der langen und dünnen Fiber (4) und des nach Art eines Labyrinths verlaufenden Kapillarröhrchens (3) ein vorbestimmtes Volumen in dem Tintentank vorhanden ist.

5. Tintenpatrone nach Anspruch 1, **gekennzeichnet durch** einen sich von einem oberen Ende zu einem unteren Ende erstreckenden und aus einem elastischen Teil oder Material hergestellten Hebel (1).

6. Tintenpatrone nach Anspruch 5, **dadurch gekennzeichnet, dass** der Hebel (1) an der Patrone befestigt ist.

## Claims

1. Ink cartridge for an ink-jet printer, including an ink supply system, consisting of a thin and long fibre (4) around the ink outlet opening (6) and an ink reservoir (2) which, when inserted in a holder of a printer, has an upper cover (5), **characterised in that** it furthermore comprises a small capillary tube (3) executed in the manner of a labyrinth, wherein the small capillary tube executed in the manner of a labyrinth is designed so that, under an air pressure, ink is conveyed from an initial section of the small capillary tube located at the lowest point of the ink reservoir inserted into the holder of the printer, through the small capillary tube executed in the manner of a labyrinth, to the thin and long fibre.

2. Ink cartridge according to claim 1, **characterised in that** the thin and long fibre (4) is joined together and extends from the upper cover to the ink outlet opening (6), which is securely fixed in the cartridge.

3. Ink cartridge according to claim 1, **characterised in that** the small capillary tube (3) executed in the manner of a labyrinth and an associated arrangement (7) preventing leakage of the ink are designed so that, when the air labyrinth (8) is closed, the ink cannot reach the thin and long fibre (4).

4. Ink cartridge according to claim 1, **characterised in that** at the end of the long and thin fibre (4) and of the small capillary tube (3) executed in the manner of a labyrinth a predetermined volume is present in the ink reservoir.

5. Ink cartridge according to claim 1, **characterised by** a lever (1) extending from an upper end to a lower end and made of an elastic part or material.

6. Ink cartridge according to claim 5, **characterised in that** the lever (1) is fixed to the cartridge.

## Revendications

1. Cartouche d'encre pour imprimante à jet d'encre, incluant un système d'alimentation en encre, constituée d'une fibre (4) mince et longue autour de l'orifice de sortie d'encre (6) et d'un réservoir d'encre (2) qui, lorsqu'il est inséré dans un support de fixation d'une imprimante, présente un recouvrement supérieur (5), **caractérisé en ce qu'**il comprend par ailleurs un petit tube capillaire (3) tracé à la manière d'un labyrinthe et formé de telle sorte que, sous une pression d'air, de l'encre parcourt le trajet d'une section de début du petit tube capillaire, située au point le plus bas du réservoir d'encre qui est inséré dans le support de fixation de imprimante, à la fibre mince et longue en traversant le petit tube capillaire tracé à la manière d'un labyrinthe

2. Cartouche d'encre selon la revendication 1, **caractérisée en ce que** la fibre mince et longue (4) est assemblée et s'étend du recouvrement supérieur jusqu'à l'orifice de sortie d'encre (6), qui est ferment fixé dans la cartouche.

3. Cartouche d'encre selon la revendication 1, **caractérisée en ce que** le petit tube capillaire (3) tracé à la manière d'un labyrinthe et un dispositif (7) correspondant protégeant contre les fuites d'encre sont formés de sorte que l'encre ne puisse parvenir à la fibre mince et longue (4) quand le canal d'air en forme de labyrinthe est fermé (8).

4. Cartouche d'encre selon la revendication 1, **caractérisée en ce qu'**à l'extrémité de la fibre longue et mince (4) et du petit tube capillaire (3) tracé à la manière d'un labyrinthe, on trouve un volume prédéterminé dans le réservoir d'encre.

5. Cartouche d'encre selon la revendication 1, **caractérisée par** un levier (1) s'étendant d'une extrémité supérieure à une extrémité inférieure et fabriqué à partir d'un élément ou d'un matériau élastique.

6. Cartouche d'encre selon la revendication 5, **caractérisée en ce que** le levier (1) est fixé sur la cartouche.
